# EUROPÄISCHE PATENTSCHRIFT

(11) **EP 1 314 453 B1**
(45) Veröffentlichungstag und Bekanntmachung des Hinweises auf die Patenterteilung: **01.04.2009**
(21) Anmeldenummer: 02090325.8
(22) Anmeldetag: 10.09.2002
(51) Int. Cl.: A62B 18/08

(54) **Anschlussstück für Atemschutzmasken und/oder Lungenautomaten**
Connector for respiratory masks and/or for respiratory apparatuses
Raccord pour masques respiratoires et/ou pour appareils respiratoires

(30) Priorität: 27.11.2001 DE 10159218
(43) Veröffentlichungstag der Anmeldung: 28.05.2003
(73) Patentinhaber: MSA Auer GmbH, 12059 Berlin (DE)
(72) Erfinder: Kling, Peter, 12101 Berlin (DE)
(74) Vertreter: Wablat, Wolfgang

(56) Entgegenhaltungen:
- EP-A- 0 090 083
- EP-A- 0 394 139
- FR-A- 2 511 252
- GB-A- 2 244 433

## Beschreibung

Die Erfindung betrifft ein Anschlußstück für mit Gewindeanschluß ausgerüstete Atemschutzmasken gemäß dem Oberbegriff des Patentanspruches 1. Ein derartiges Anschlußstück ist aus der EP 0 090 083 A2 bekannt. Die bekannten Atemschutzmasken sind überwiegend mit einem genormten einheitlichen Gewindeanschluß zur wahlweisen Verbindung mit dem Lungenautomaten eines Preßluftatmers bzw. Schlauchgerätes oder einem Filter ausgerüstet. Bekannt sind des weiteren Atemschutzmasken, die über einen Steckanschluß zur Verbindung eines entsprechend ausgebildeten Lungenautomaten mit der Maske verfügen.

Die wegen der einheitlichen Ausführung der Gewindeanschlüsse seit langem bewährten und weit verbreiteten Atemschutzmasken sind vielseitig einsetzbar. Sie sind jedoch insofern nachteilig, als das Anschließen bzw. Wechseln des Preßluftatmers beim Einschrauben des Lungenautomaten mit einem erheblichen Zeitaufwand verbunden ist. Die beiden miteinander zu verbindenden Gewindeteile können insbesondere unter den schwierigen Bedingungen während eines Feuerwehr- oder anderen Rettungseinsatzes zueinander verkantet angesetzt werden, so daß sich die Zeit für das Anschließen weiter erhöht oder sogar eine Beschädigung der Gewindeteile zu befürchten ist.

Nachteilig ist weiterhin die feste Verschraubung und der starre, nicht drehbare Sitz des an der Atemschutzmaske angeschlossenen und über eine Schlauchleitung mit einem Preßluftreservoir verbundenen Lungenautomaten. Dadurch ist einerseits die freie Beweglichkeit des Kopfes des Maskenträgers eingeschränkt und andererseits kann sich die Verschraubung des Lungenautomaten in dem Gewindeanschlußstück der Maske aufgrund eines von der an den Lungenautomaten angeschlossenen Schlauchleitung ausgeübten Drehmoments lösen.

Die bekannten Lungenautomaten mit Steckanschlußstück gewährleisten eine schnelle und einfache Verbindung mit einer entsprechend ausgebildeten Atemschutzmaske sowie die Drehbeweglichkeit des Lungenautomaten an der Maske. Ihre Anwendung ist jedoch auf Masken mit Steckanschlußstück beschränkt. Da das Steckanschlußsystem nicht mit dem Gewindeanschlußsystem kompatibel ist, kann es bei Katastropheneinsätzen immer wieder zu Problemen bei der gegenseitigen Hilfeleistung zwischen den Benutzern unterschiedlicher Systeme kommen.

Bei dem in der EP 0 090 083 A2 beschriebenen Geräte-Schnellanschluß eines Lungenautomaten mit Steckanschluß an eine Atemschutzmaske mit Schraubanschluß ist der Steckanschluß an dem Schraubanschluß mit einem federnden Sicherungsring verriegelt und mit seinem Steckstutzen nebst Dichtung in einem Innenzylinder des Schraubanschlusses abdichtend gehalten. Mit diesem Anschlußstück sind weder ein schnelles Anschließen des Lungenautomaten möglich, noch dessen gute Drehbeweglichkeit gewährleistet.

Der Erfindung liegt daher die Aufgabe zugrunde, das Anschlußstück für Atemschutzmasken mit Gewindeanschluß sowie für Lungenautomaten mit Steckanschluß so auszubilden, daß eine schnelle Herstellung und gute Drehbeweglichkeit der Verbindung gewährleistet sind.

Erfindungsgemäß wird die Aufgabe mit einem gemäß den Merkmalen des Patentanspruchs 1 ausgebildeten Anschlußstück für Atemschutzmasken bzw. Lungenautomaten gelöst. gelöst. Weitere Merkmale und vorteilhafte Weiterbildungen der Erfindung ergeben sich aus den Unteransprüchen.

Der grundlegende Erfindungsgedanke besteht in der Zuordnung eines mit dem Gewindeanschluß der Maske verschraubbaren, als rotationssymmetrischer Hohlkörper ausgebildeten Handrades mit Gewindehülse, das am Innenumfang gleichzeitig als zum Handrad hin trichterförmig erweiterter Haltezylinder zur drehbeweglichen Führung und zur einfachen, schnellen und lagerichtigen Zuführung des Steckanschlusses ausgebildet ist. Das erfindungsgemäße Handrad kann jeweils separat mit der Maske verschraubt oder drehbeweglich am Lungenautomaten gehalten sein, wobei in beiden Fällen einfach und schnell eine sichere Verbindung zwischen Maske und Lungenautomat hergestellt werden kann.

An die Maske können somit wahlweise mit einem Steck- oder mit einem Gewindeanschluß versehene Lungenautomaten angeschlossen werden. Es können nunmehr die Vorteile des Steckanschlusses, nämlich schnelle und einfache Herstellung der Verbindung und freie Drehbeweglichkeit des über eine Schlauchverbindung an ein Druckluftreservoir angeschlossenen Lungenautomaten, bei den weit verbreiteten Atemschutzmasken mit genormtem, einheitlichen Gewindeanschluß genutzt werden. Bei Brand- und Rettungseinsätzen ist eine gegenseitige Hilfeleistung auch zwischen den Nutzern beider unterschiedlicher Systeme möglich.

An das trichterförmige Führungsteil schließt sich das am Außenumfang profilierte Handrad an, das eine schnelle manuelle Schraubverbindung mit der Maske ermöglicht.

In das Handrad ist am Innenumfang die umlaufende Rastnut zur Aufnahme der Rastnasen vom federnd gelagerten Verriegelungselementen des anzuschließenden Lungenautomaten integriert.

Das Steckanschlußstück des anzuschließenden Lungenautomaten ist auf Gleitflächen des Handrades bzw. der Rastnut drehbeweglich gelagert.

Am Lungenautomat vorgesehene Verriegelungselemente sind nach dem Einrasten der Rastnasen in der Rastnut feststellbar, so daß der mit dem Steckanschluß versehene Lungenautomat mit einem drehbeweglichen Handrad versehen ist und durch Verschrauben mit der Maske verbunden werden kann.

Ein Ausführungsbeispiel der Erfindung wird anhand der Zeichnung näher erläutert. Es zeigen:
- Fig. 1: eine seitliche Schnittansicht eines Gewindeanschlußstücks einer Atemschutzmaske, das über ein Handrad mit Gewindehülse und Steckanschlußhülse mit einem ein Steckanschlußstück aufweisenden Lungenautomaten verbunden ist; und
- Fig. 2: eine Ansicht nach Fig. 1, jedoch mit von der Maske getrenntem Lungenautomaten.

Das zylindrisch ausgebildete Gewindeanschlußstück 1, das in bekannter Weise mit einem nicht dargestellten Maskenkörper verbunden ist, weist an der Innenfläche ein bei Atemschutzmasken übliches Normgewinde 2, z.B. M 45 x 3, und eine Dichtung 3 auf. Mit dem Gewindeanschlußstück 1 ist eine Steckanschlußhülse 4 mit Handrad 16 verschraubt, um als Kupplungselement für einen Lungenautomaten 5 mit Steckanschlußteil zu dienen. Das Steckanschlußteil des Lungenautomaten 5 umfaßt zwei radial bewegliche, gegenüberliegend angeordnete Verriegelungselemente 6 mit Rastnasen 7, die entgegen der Wirkung einer Druckfeder 8 manuell nach innen verschoben werden können und durch die Federkraft nach außen gedrückt werden. Außerdem weist das Steckanschlußteil einen Führungszylinder 9 mit an dessen Umfangsfläche vorgesehener Nut zur Aufnahme eines Dichtungselements 10 auf.

Die Steckanschlußhülse 4 umfaßt gleichzeitig eine Gewindehülse 11 mit einem Normaußengewinde 12 entsprechend dem Normgewinde 2 des Gewindeanschlußstücks 1 der Maske. Die Gewindehülse 11 geht in ein trichterartiges Führungsteil 13 über, an das sich eine Gleitfläche 14 und eine umlaufende Rastnut 15 anschließen. Den oberen Rand der Steckanschlußhülse 4 bildet ein Handrad 16 mit einer oberen Gleitfläche 17, einer Labyrinthnut 18 und einer zahnartig abgestuften Außenumfangsfläche 19. Die Innenumfangsfläche des Handrades 16 ist eine abgeschrägte Gleitfläche 20.

Wenn eine in üblicher Weise mit einem Gewindeanschlußstück 1 versehene Atemschutzmaske mit einem Lungenautomat 5 mit Steckanschlußteil verbunden werden soll, wird zuvor lediglich das Handrad 16 mit Steckanschlußhülse 4 mit seiner Gewindehülse 11 in dem Gewindeanschlußstück 1 verschraubt. Die Gewindehülse 11 und das Gewindeanschlußstück 1 sind über die Dichtung 3 gegeneinander abgedichtet und lagestabil gesichert. Da die Steckanschlußhülse 4 ein Handrad 16 mit einer gezahnten Außenumfangsfläche 19 aufweist, kann sie schnell und fest mit dem Gewindeanschlußstück 1 verbunden und auch auf einfache Weise wieder manuell gelöst werden. Die Atemschutzmaske bzw. der Lungenautomat kann somit schnell von "Gewindeanschlußbetrieb" auf "Steckanschlußbetrieb" (oder umgekehrt) umgestellt werden.

Das Herstellen der Steckverbindung ist unkompliziert und erfolgt in kürzester Zeit, da der Führungszylinder 9 des Lungenautomaten 5 über die weite Öffnung und das trichterartige Führungsteil 13 gleichsam von selbst in den zylindrisch führenden Haltezylinder 11' der Steckanschlußhülse 4 gleitet. Dabei werden die Rastnasen 7 mit ihrer Abschrägung 7a entlang der abgeschrägten Gleitfläche 20 des Handrades 16 durch leichten manuellen Druck auf den Lungenautomaten 5 entgegen der Wirkung der Druckfeder 8 radial nach innen verschoben, um anschließend in der Rastnut 15 der Steckanschlußhülse 4 federnd zu verrasten. Der Lungenautomat 5 sitzt nun axial unbeweglich, aber auf der Gleitflächen 14 und 17 drehbeweglich, sowie über das Dichtelement 10 abgedichtet und im Haltezylinder 11 radial fixiert in der Steckanschlußhülse 4. Das Trennen des Lungenautomaten 5 von der Steckanschlußhülse 4 erfolgt, indem die Verriegelungselemente 6 manuell nach innen gedrückt werden, so daß der Lungenautomat 5 entriegelt ist und abgenommen werden kann. In Fig. 1 ist das Verriegelungselement 6 zum besseren Verständnis in der linken Bildhälfte in verriegeltem Zustand und in der rechten Bildhälfte in eingeschobenem, unverriegeltem Zustand dargestellt. Das Trennen kann aber auch durch Drehen des Handrades 16 und damit das Abschrauben der Steckanschlußhülse 4 (Gewindehülse 11) erfolgen, so daß ein Bauteil mit Gewindeanschluß, beispielsweise ein Filter oder ein Lungenautomat mit Gewindeanschluß, in die Maske geschraubt werden kann.

Mit dem oben beschriebenen Anschlußsystem über ein als Steckanschlußhülse 4 und Gewindehülse 11 ausgebildetes Anschlußstück mit Handrad 16 kann somit wahlweise eine Schraub- oder auch eine Steckverbindung mit der Atemschutzmaske oder dem Lungenautomaten sicher und schnell hergestellt werden, wobei an die Maske je nach Ausführungsart sowohl Überdrucksysteme als auch Normaldrucksysteme angeschlossen werden können. Das heißt, alle marktüblichen Atemschutzmasken mit Normgewindeanschluß können wahlweise am Schraubanschluß oder am Steckanschluß getrennt werden. Unter Zwischenschaltung der Steckanschlußhülse 4 als Steckverbindung angeschlossene Lungenautomaten 5 sind drehbeweglich an der mit einem Gewindeanschlußstück 1 ausgerüsteten Atemschutzmaske gehalten, so daß die Beweglichkeit des Kopfes des Benutzers diesbezüglich nicht beeinträchtigt wird.

## Patentansprüche

1. Anschlußstück für mit Gewindeanschluß (1, 2) ausgerüstete Atemschutzmasken zur Verbindung mit einem Führungszylinder (9) und mit einem, federnde Rastnasen (7) aufweisenden Steckanschluß eines Lungenautomaten (5), wobei ein als rotationssymmetrischer Hohlkörper ausgebildetes Handrad (16) vorgesehen ist, das eine Gewindehülse (11) mit einem Normaußengewinde (2) zur Schraubverbindung mit dem Gewindeanschluß (1) der Atemschutzmaske aufweist, und wobei der Hohlkörper gleichzeitig als Steckanschlußhülse (4) zur drehbaren Steckverbindung mit dem Lungenautomaten (5) ausgebildet ist und am Innenumfang im Bereich des Handrades (16) eine umlaufende Rastnut (15) zur drehbeweglichen Verrastung der Rastnasen (7) und im Bereich der Gewindehülse (11) einen Haltezylinder (11') zur radialen und drehbeweglich dichtenden Fixierung des Führungszylinders (9) aufweist,
**dadurch gekennzeichnet,**
**daß** der Haltezylinder (11') zur Rastnut (15) hin durch ein trichterförmiges Führungsteil (13) zum Hineingleiten des Führungszylinders (9) erweitert ist.

2. Anschlußstück nach Anspruch 1, **dadurch gekennzeichnet, daß** die Rastnut (15) eine Gleitfläche (14) und das Handrad (16) eine Gleitfläche (17) für die Rastnasen (7) bzw. ein an diese anschliessendes Verriegelungselement (6) aufweisen.

3. Anschlußstück nach Anspruch 1 oder 2, **dadurch gekennzeichnet, daß** das Handrad (16) eine profilierte Außenumfangsfläche (19) und eine nach innen abgeschrägte Gleitfläche (20) zum Erleichtern des Einrastvorganges aufweist.

4. Anschlußstück nach Anspruch 2, **dadurch gekennzeichnet, daß** in der Gleitfläche (17) eine Labyrinthnut (18) ausgebildet ist.

5. Anschlußstück nach einem der Ansprüche 1 bis 4, **dadurch gekennzeichnet, daß** es aus einem Hartkunststoff besteht.

## Claims

1. Connector for respiratory masks provided a with thread-type connection (1, 2) for connection with a guiding cylinder (9) and with a plug-type connection of a respiratory apparatus (5) having a sprung catch (7), whereby a hand wheel (16) designed as a rotationally symmetrical hollow body is provided, that has a threaded sleeve (11) with a standard external thread (2) for screw connection with the threaded connection (1) of the respiratory mask, and whereby the hollow body is at the same time designed as a plug connector sleeve (4) for rotational plug connection with the respiratory apparatus (5) and on the inner circumference has in the area of the hand wheel (16) a circumferential engaging groove (15) for the rotational engaging of the catch (7) and in the area of the threaded sleeve (11) has a stop cylinder (11') for the radially and rotationally sealing fixation of the guiding cylinder (9).
**characterised in that**
the cylinder (11') is extended towards the engaging groove (15) by way of a funnel-shaped guiding section (13) to allow the guiding cylinder (9) to slide in.

2. Connector according to claim 1, **characterised in that** the engaging groove (15) has a sliding surface (14) and the hand wheel (16) has a sliding surface (17) for the catches (7) and a locking element (6) adjoining them.

3. Connector according to claim 1 or 2, **characterised in that** the hand wheel (16) has a profiled external circumferential surface (19) and a sliding surface (20) which slopes inwards in order to facilitate the engaging procedure.

4. Connector according to claim 2, **characterised in that** a labyrinth groove (18) is provided in the sliding surface (17).

5. Connector according to any one of claims 1 to 4, **characterised in that** it is made of a hard plastic material.

## Revendications

1. Pièce d'assemblage pour un masque de protection respiratoire pourvu d'un raccord fileté (1, 2), destinée à l'assemblage avec un cylindre de guidage (9) et avec un raccord par enfichage d'un régulateur d'oxygène (5), comportant des becs d'enclenchement élastiques (7), un volant à main (16) conçu comme un corps creux à symétrie de révolution étant prévu, comportant une douille filetée (11) avec un filetage extérieur standard (2) destiné à l'assemblage par vissage avec le raccord fileté (1) du masque de protection respiratoire, et le corps creux étant dans le même temps conçu comme une douille de raccord par enfichage (4) pour l'assemblage par enfichage rotatif avec le régulateur d'oxygène (5), tout en comportant une rainure d'encliquetage (15) périphérique étant formée sur le pourtour intérieur dans la région du volant à main (16), pour l'enclenchement mobile en rotation des becs d'enclenchement (7), ainsi qu'un cylindre de maintien (11') dans la région de la douille filetée (11), pour la fixation étanche radiale et mobile en rotation du cylindre de guidage (9),
**caractérisée en ce que**
le cylindre de maintien (11') est élargi en direction de la rainure d'encliquetage (15), par une pièce de guidage de forme conique (13) pour l'introduction du cylindre de guidage (9).

2. Pièce d'assemblage selon la revendication 1, **caractérisée en ce que** la rainure d'encliquetage (15) comporte une surface de glissement (14) et le volant à main (16) comporte une surface de glissement (17) pour les becs d'enclenchement (7) ou pour un élément de verrouillage (6) situé à la suite de ces derniers.

3. Pièce d'assemblage selon l'une des revendications 1 et 2, **caractérisée en ce que** le volant à main (16) comporte une surface périphérique extérieure (19) profilée et une surface de glissement (20) biseautée pour faciliter le procédé d'encliquetage.

4. Pièce d'assemblage selon la revendication 2, **caractérisée en ce qu'**une rainure labyrinthe (18) est formée dans la surface de glissement (17).

5. Pièce d'assemblage selon l'une des revendications 1 à 4, **caractérisée en ce qu'**elle est constituée de plastique dur.
